# EUROPÄISCHE PATENTSCHRIFT

(11) **EP 3 017 875 B1**
(45) Veröffentlichungstag und Bekanntmachung des Hinweises auf die Patenterteilung: **05.09.2018**
(21) Anmeldenummer: 15003104.5
(22) Anmeldetag: 30.10.2015
(51) Int. Cl.: B05B 15/555, B05B 12/04, B05B 13/04

(54) **REINIGUNGSVERFAHREN UND REINIGUNGSVORRICHTUNG FÜR EIN ODER MEHRERE TEILE EINES APPLIKATIONSSYSTEMS**
CLEANING METHOD AND DEVICE FOR ONE OR MULTIPLE PARTS OF AN APPLICATION SYSTEM
PROCEDE DE NETTOYAGE ET DISPOSITIF DE NETTOYAGE POUR UN OU PLUSIEURS ELEMENT D'UN SYSTEME D'APPLICATION

(30) Priorität: 05.11.2014 DE 102014016364
(43) Veröffentlichungstag der Anmeldung: 11.05.2016
(73) Patentinhaber: Eisenmann SE, 71032 Böblingen (DE)
(72) Erfinder: Pfau, Jörg, 71034 Böblingen (DE); Günther, Luis, 70597 Stuttgart (DE)
(74) Vertreter: Ostertag & Partner Patentanwälte mbB

(56) Entgegenhaltungen:
- EP-A1- 0 991 481
- EP-A1- 2 865 454
- WO-A1-95/06523
- DE-A1- 10 110 098
- DE-A1- 10 304 836
- GB-A- 2 198 033
- US-A- 5 213 117
- US-A1- 2008 011 333
- US-B1- 6 210 481

## Beschreibung

Die Erfindung betrifft ein Reinigungsverfahren gemäß dem Oberbegriff vom Anspruch 1. Die Erfindung betrifft auch eine Reinigungsvorrichtung gemäß dem Oberbegriff vom Anspruch 11. Beim Beschichten der Gegenstände mit Lack in einer Lackierkabine gelangt in der Regel ein Teilstrom des aus Applikationseinheiten austretenden Beschichtungsmaterials nicht auf den zu beschichtenden Gegenstand. Dieser Teilstrom wird in der Fachwelt als Overspray bezeichnet. Der Overspray wird zu einem großen Teil mit Hilfe eines Luftstromes aus der Lackierkabine ausgetragen.

Ein kleinerer Teil des Oversprays schlägt sich jedoch als Verschmutzung auf inneren Flächen der Lackierkabine und vor allem auch auf den Außenflächen des Applikationssystems und besonders auf den Applikationseinheiten nieder, so dass die mit Overspray verunreinigten Komponenten von Zeit zu Zeit gereinigt werden müssen.

Aus der DE 101 45 168 A1 ist ein Verfahren zum automatischen Reinigen der Außenseite einer zur Beschichtung von Werkstücken verwendeten Beschichtungsvorrichtung bekannt, wobei die Beschichtungsvorrichtung in einem Reinigungsbehälter mit Trockeneis besprüht wird, und wobei eine auf die Außenseite der Beschichtungsvorrichtung gerichtete Düse vorgesehen ist, die in dem Reinigungsbehälter oder in dessen Wand angeordnet ist. In der DE 101 45 168 A1 wird weiterhin vorgeschlagen, dass die Düse bewegbar gelagert und von einer automatisch gesteuerten Antriebseinrichtung relativ zu der Beschichtungsvorrichtung verschiebbar und/oder schwenkbar ist.

Die EP 2 056 970 B1 beschreibt ein Reinigungsverfahren und eine Reinigungsvorrichtung für Zerstäuber, insbesondere Spritzpistolen, wobei eine Mischeinrichtung dazu eingerichtet ist , einem Gemischausgang ein Druckluft-Reinigungsmittel-Gemisch zuzuführen, wobei eine Sprüheinrichtung vorgesehen ist, die mit dem Gemischausgang verbunden und zum Versprühen des Reinigungsgemisches geeignet ist, wobei die Sprüheinrichtung mehrere Spühlrohre aufweist, welche das Druckluft-Reinigungsmittel-Gemisch abgeben.

Nachteilig bei den bekannten Reinigungsverfahren ist unter anderem der relativ hohe Verbrauch von Medium während des Reinigungsvorgangs.
Im Zusammenhang mit dem Reinigen von Applikationseinheiten in einer Anlage zum Beschichten von Gegenständen ist aus der DE 10 2012 014 212 A1 bekannt, die Verschmutzung der Applikationseinheiten mit Hilfe einer Sensorvorrichtung automatisiert zu überwachen und den Reinigungsvorgang einer Applikationseinheit in Abhängigkeit eines mittels der Sensorvorrichtung erfassten Verschmutzungsgrads der Applikationseinheit einzuleiten. Dadurch soll die Gefahr einer zu frühen oder zu späten Reinigung verringert werden. Die DE10110098 A1 offenbart ein Reinigungsverfahren gemäß dem Oberbegriff vom Anspruch 1. Aufgabe der vorliegenden Erfindung ist es, ein Reinigungsverfahren und eine Reinigungsvorrichtung der eingangs genannten Art bereitzustellen, welche gegenüber den aus dem Stand der Technik bekannten Verfahren weiterentwickelt sind.

Diese Aufgabe wird bei einem Reinigungsverfahren gemäß Anspruch 1 gelöst. Durch einen derartigen variablen Medieneinsatz kann der Medienverbrauch während des Reinigungsvorgangs reduziert werden und/oder die Reinigungswirkung gesteigert werden. Auch der Abtransport von bei der Reinigung gelösten Verschmutzungen kann erfindungsgemäß verbessert werden.

Vorzugsweise können sich zumindest zwei Phasen der Sequenz durch das den Sprühvorrichtungen zugeführte Medium unterscheiden. Derart kann durch die Verwendung unterschiedlicher Medien in den jeweiligen Phasen eine bessere Lösungswirkung erzielt werden und/oder es kann der Verbrauch verhältnismäßig teurer Medien, z.B. Lösemittel, reduziert werden.

Es kann von Vorteil sein, als Medien zumindest zwei der folgenden zu verwenden: Lösemittel, Wasser, Druckluft, Wasserdampf, Kohlendioxid. Kohlendioxid wird vorzugsweise in Form von an und für sich bekannten Pellets abgegeben.

Um die Reinigungswirkung weiter zu steigern kann die Anzahl der Sprühvorrichtungen, denen in einer ersten Phase der Sequenz ein Medium zugeführt wird, sich von der Anzahl der Sprühvorrichtungen unterscheiden, denen in einer zweiten Phase der Sequenz ein Medium zugeführt wird.

Dabei kann es günstig sein, wenn der erste Volumenstrom ungleich null ist, und wenn der zweite Volumenstrom zumindest nahezu gleich null ist.

Mit Vorteil kann zumindest zwischen zwei Phasen, in denen jeweils mindestens einer der Sprühvorrichtungen ein Volumenstrom zugeführt wird, der ungleich null ist, eine Phase vorgesehen sein, in welcher allen Sprühvorrichtungen ein Volumenstrom zugeführt wird, der zumindest nahezu gleich null ist. Derart kann insbesondere der Abtransport von gelösten Verschmutzungen weiter verbessert werden.

In vorteilhafter Weiterbildung können die Phasen der Sequenz derart vorgegeben werden, dass die Volumenströme, welche einzelnen Sprühvorrichtungen oder Gruppen von Sprühvorrichtungen zugeführt werden, derart gesteuert werden, dass die Sequenz einer geometrischen Anordnung der Sprühvorrichtungen folgt. Entsprechend dieser Weiterbildung der Erfindung kann die Reinigungswirkung weiter gesteigert werden, wobei es weiterhin ermöglicht wird, die Sequenzen bedarfsgerecht an das zu reinigende Applikationssystem bzw. an dessen Teile anzupassen.

Um die Reinigungswirkung zu steigern und/oder den Abtransport von Verschmutzungen zu verbessern, können mit Vorteil zum Bestrahlen der ein oder mehreren Teile des Applikationssystems Sprühvorrichtungen unterschiedlicher Bauart verwendet werden.

Dabei kann es günstig sein, Sprühvorrichtungen gemäß zumindest zwei der folgenden Bauarten zu verwenden: Vollstrahldüse, Flachstrahldüse, Rotationsdüse.

Gemäß einer Weiterbildung der Erfindung können die ein oder mehreren Teile des Applikationssystems mittels einer Handhabungseinheit in der Reinigungskammer um eine Achse gedreht werden, wobei ein oder mehrere der Sprühvorrichtungen zumindest nahezu senkrecht zu dieser Achse angeordnet sind.

Die Aufgabe der Erfindung wird bei einer Reinigungsvorrichtung gemäß Anspruch 11 gelöst. Die Vorteile der erfindungsgemäßen Reinigungsvorrichtung ergeben sich insbesondere analog zu den Vorteilen des erfindungsgemäßen Reinigungsverfahrens.

Zum Erreichen eines besonders effizienten Medieneinsatzes kann es von Vorteil sein, wenn die Baugruppe eingangsseitig mit mehreren Medien führenden Versorgungsleitungen verbunden ist.

Um die ein oder mehreren Teile des Applikationssystems möglichst vollständig zu reinigen, sind die Sprühvorrichtungen vorzugsweise zumindest teilweise als Flachstrahldüsen ausgebildet, welche um eine Achse angeordnet sind, wobei zumindest ein Teil der um die Achse angeordneten Flachstrahldüsen zumindest nahezu senkrecht zu dieser Achse ausgerichtet sind.

Mit Vorteil kann eine Anlage zum Beschichten von Gegenständen mindestens eine Reinigungsvorrichtung gemäß der Erfindung oder einer Ihrer Ausgestaltungen aufweisen.

Weitere vorteilhafte Ausgestaltungen ergeben sich aus der nachfolgenden Beschreibung, wobei Ausführungsbeispiele der Erfindung, ohne hierauf beschränkt zu sein, an Hand der Zeichnungen näher erläutert werden. Es zeigt, jeweils in vereinfachter, schematischer Darstellung:
- Figur 1: einen horizontalen Schnitt eines Teilbereichs einer Anlage zum Beschichten von Gegenständen;
- Figur 2: Teile eines Applikationssystems;
- Figur 3: eine Teilansicht einer Reinigungsvorrichtung;
- Figur 4: eine Teilansicht einer Reinigungsvorrichtung mit einer Medienzuführungseinrichtung;
- Figur 5: eine Teilansicht einer Reinigungsvorrichtung.

Figur 1 zeigt einen Teilbereich einer insgesamt mit 10 bezeichneten Lackieranlage als Beispiel für eine Anlage zur Beschichtung von Gegenständen. In der Lackieranlage 10 werden Gegenstände 12 mit einer Beschichtung in Form eines Lacks versehen. In Figur 1 sind die Gegenstände 12 schematisch als Rechtecke dargestellt. Zu beschichtende Gegenständen 12 können beispielsweise Fahrzeugkarosserien, Karosserieteile, Maschinenteile oder Fahrzeugteile wie z.B. Stoßfänger oder dergleichen sein. Beispiele für Anlagen zum Beschichten von Gegenständen sind unter anderem Lackieranlagen, Anlagen zum Auftragen von Konservierungs- und/oder Trennstoffen oder Anlagen zur Pulverbeschichtung.

Figur 1 zeigt einen horizontalen Schnitt eines Abschnitts 14 eine Lackierkabine 16 unterhalb einer nicht dargestellten Kabinendecke. Die Lackierkabine 16 weist im gezeigten Beispiel zueinander parallel verlaufende seitliche Wände 18 auf, die in dem in Figur 1 nicht mehr dargestellten Bereich durch Stirnseiten verschlossen sein können, wobei die Stirnseiten in bekannter Weise Tore oder Schleusen für die Gegenstände 12 aufweisen. Der Boden der Lackierkabine 16 wird im Wesentlichen von einem Gitterrost 20 gebildet. Nach oben hin kann die Lackierkabine 16 in an und für sich bekannter Weise durch ein Luftplenum abgeschlossen sein, aus welchem konditionierte Luft in den Innenraum der Lackierkabine 16 geleitet werden kann.

Die zu lackierenden Gegenstände 12 werden im gezeigten Beispiel mit Hilfe eines Fördersystems 22 in einer kontinuierlichen oder intermittierenden Bewegung durch den Innenraum der Lackierkabine 16 geführt, beispielsweise in Richtung des Pfeils 50. Die Art des Fördersystems 22 ist im vorliegenden Zusammenhang ohne Belang.

Die zu beschichtenden Gegenstände 12 werden in der Lackierkabine 12 mit Hilfe eine Applikationssystems 24 mit einer Beschichtung in Form eines Lacks versehen.

Zur Beschichtung der Gegenstände 12 umfasst das Applikationssystem 24 vorzugsweise beidseits des Bewegungsweges der Gegenstände 12 auf dem Fördersystem 22 Handhabungseinheiten 26, 28, welche in Form von Handhabungsrobotern bzw. Lackierrobotern unterschiedlicher Bauweise ausgebildet sein können. Ebenfalls beispielhaft sind im Abschnitt 14 der Lackierkabine 16 vier als Gelenkarmroboter 26 ausgebildete Handhabungseinheiten vorgesehen, von denen jeweils zwei auf einer Seite des Bewegungsweges der Gegenstände 12 angeordnet sind. Die beispielhaft dargestellten Gelenkarmroboter werden auch als Knickarmroboter bezeichnet. Außerdem sind insgesamt zwei als Industrieroboter 28 ausgebildete Handhabungseinheiten vorhanden, von denen jeweils einer auf einer Seite des Bewegungsweges der Gegenstände 12 angeordnet ist.

Sowohl die Gelenkarmroboter 26 als auch die Industrieroboter 28 haben einen beweglichen Roboterarm 30 bzw. 32, an dessen Ende jeweils eine Applikationseinheit 34 bzw. 36 getragen ist. Jede dieser Applikationseinheiten 34, 36 umfasst den eigentlichen Applikator, der in Figur 1 nicht eigens mit einem Bezugszeichen versehen ist. Die im Beispiel gezeigte Applikationseinheit 34 des Gelenkarmroboters 26 umfasst beispielsweise einen Hochrotationszerstäuber, während die Applikationseinheit 36 des Industrieroboters 28 eine Sprühpistole aufweist. Andere geläufige Applikatoren können in Abwandlung ebenfalls von einer Applikationseinheit 34, 36 umfasst sein.

Wie eingangs erläutert wurde, gelangt der beim Beschichten der Gegenstände 12 entstehende Overspray als Verschmutzung auf inneren Flächen der Lackierkabine 16 und bevorzugt auf den Außenflächen des Applikationssystems 24 und besonders auf den Applikationseinheiten 34, 36 und auf den dazu benachbarten Bereichen der Handhabungseinheiten 26, 28 nieder.

Zum Entfernen von Verschmutzungen, insbesondere vorangehend beschriebene Verschmutzungen durch Overspray, ist entlang der Seitenwände 18 der Lackierkabine 16 eine Mehrzahl von Reinigungsvorrichtungen 38 vorgesehen.

Eine Reinigungsvorrichtung 38 weist jeweils mindestens eine Reinigungskammer 40 und mehrere in Figur 1 nicht näher dargestellte Sprühvorrichtungen auf. Die Sprühvorrichtungen einer Reinigungsvorrichtung 38 können beispielsweise als Düse und/oder als Spülrohr ausgebildet sein.

In einer Reinigungskammer 40 können ein oder mehrere Teile eines Applikationssystems 24 unter Zuhilfenahme der Sprühvorrichtungen gereinigt werden. Insbesondere können in einer Reinigungskammer 40 die Applikationseinheiten 34, 36 zumindest teilweise gereinigt werden, wobei anhaftendes Overspray gelöst und abtransportiert wird.

Figur 2 zeigt einen Endabschnitt 44 eines der in Figur 1 gezeigten Roboterarme 30. Dieser Endabschnitt 44 des Roboterarmes 30 umfasst ein Roboterhandgelenk 46, welches seinerseits in an und für sich bekannter Weise die Applikationseinheit 34 trägt, die hier beispielhaft in Form eines Rotationszerstäubers 48 gezeigt ist.

Der Rotationszerstäuber 48 weist einen Glockenteller 42 auf und kann vorzugsweise mit einem in der Zeichnung nicht näher dargestellten Lenkluftsystem ausgestattet sein. Mit Hilfe des Glockentellers 42 kann eine Sprühstrahlwolke ausgebildet werden. Mit Hilfe des Lenkluftsystems kann der Sprühstrahl geregelt und die Sprühstrahlwolke an die zu lackierenden Gegenstände 12 angepasst werden.

Die in Figur 2 gezeigte Applikationseinheit 34 ist als Zerstäuber mit Innenaufladung ausgebildet, wobei der Zerstäuber vorzugsweise mit einer integrierten Hochspannungskaskade versehen ist, die in der Zeichnung nicht näher dargestellt ist. Ein weiteres Beispiel für einen Zerstäuber sind die in Figur 1 angedeuteten, als Pistolenzerstäuber ausgeführten Applikationseinheiten 36.

Die Reinigungskammer 40 einer Reinigungsvorrichtung 38 kann zur teilweisen oder vollständigen Aufnahme des Endabschnitts 44 einer Handhabungseinheit 26, 28 ausgebildet sein.

Figur 3 zeigt eine als Rotationszerstäuber 48 ausgebildete Applikationseinheit 34, welche in eine Reinigungskammer 40 einer Reinigungsvorrichtung 38 hineinragt. Die hier gezeigte Applikationseinheit ist als Zerstäuber mit Außenaufladung ausgebildet, wobei die Aufladeeinrichtung 56 im gezeigten Beispiel einen Haltering 54 aufweist, der mehrere Außenelektroden 52 trägt. Der Rotationszerstäuber 48 weist einen Glockenteller 42 auf und kann vorzugsweise mit einem nicht näher dargestellten Lenkluftsystem ausgestattet sein.

Die in Figur 3 gezeigte Reinigungsvorrichtung 38 ist mit mehreren als Düsen 58 ausgebildeten Sprühvorrichtungen ausgestattet, wobei aus den Sprühvorrichtungen, wie in der Zeichnung angedeutet, ein Medium in Form eines Strahls 60 austreten kann. Aus unterschiedlichen Sprühvorrichtungen können gleiche oder sich unterscheidende Medien austreten.

Im gezeigten Beispiel tritt aus den Düsen 58 jeweils ein Strahl 60 in Form eines Reinigungsstrahls aus, wobei der Strahl 60 auf den Endabschnitt der Applikationseinheit 34 gerichtet ist.

Figur 4 zeigt eine Reinigungsvorrichtung 38, wobei die Reinigungskammer 40 der Reinigungsvorrichtung 38 in einer Schnittansicht gezeigt ist, wobei die Schnittebene senkrecht zur Achse 78 der Applikationseinheit 34 ist.

Die im Beispiel gezeigten Teile des Applikationssystems 24 umfassen auch die Außenelektroden 52 einer als Rotationszerstäuber 48 mit Außenaufladung ausgebildeten Applikationseinheit 34. Erfindungsgemäß befindet sich die Applikationseinheit 34 zur Reinigung in der Reinigungskammer 40. In der Reinigungskammer sind als Düsen 58a, 58b, 58c, 58d ausgebildete Sprühvorrichtungen vorgesehen, welche um die Achse 78 angeordnet sind. Aus den Düsen 58a, 58b, 58c, 58d tritt jeweils ein Medium in Form eines Strahls 60 aus, welcher Strahl 60 auf die Applikationseinheit 34 gerichtet ist. In alternativer Ausgestaltung zu den Düsen 58a, 58b, 58c, 58d können die Sprühvorrichtungen als Spülrohre ausgebildet sein.

Das zum Bestrahlen der Applikationseinheit verwendete Medium wird den als Düsen 58a, 58b, 58c, 58d ausgebildeten Sprühvorrichtungen über Hauptleitungen 62 zugeführt. Im gezeigten Beispiel sind die Düsen 58a, 58b, 58c, 58d auf die Achse 78 gerichtet.

Die Applikationseinheit 34 kann beispielsweise von einem Roboterarm 30 um die Achse 78 gedreht werden.

Weiterhin zeigt Figur 4 eine Medienzuführungseinrichtung 66 mit einer Baugruppe 64, die ausgangsseitig mit den zu den Sprühvorrichtungen führenden Hauptleitungen 62 verbunden ist. Eine Hauptleitung 62 kann zur Medienzuführung zu einer einzelnen Sprühvorrichtung oder zur Medienzuführung zu einer Gruppe von Sprühvorrichtungen ausgebildet sein. Letzteres ist in Figur 4 nicht näher dargestellt. Eingangsseitig ist die Baugruppe 64 mit mehreren Versorgungsleitungen 70 verbunden. Die Baugruppe 64 kann mindestens einen und an für sich bekannten Medienwechselblock aufweisen.

Über die Versorgungsleitungen 70 können der Baugruppe 64 beispielsweise Medien wie Luft bzw. Druckluft, Wasser, Kohlenstoffdioxid, Reinigungsmittel und/oder Lösemittel zugeführt werden. Der Baugruppe 64 über die Versorgungsleitungen 70 zugeführte Medien können von der Baugruppe 64 gemischt oder ungemischt an ein oder mehrere der Hauptleitungen 62 gegeben werden.

Der Baugruppe 64 kann eine Funktionsgruppe 68 vorgeordnet sein, welche ausgangsseitig mit einer Versorgungsleitung 70 verbunden ist. Die Funktionsgruppe 68 ist eingangsseitig zumindest mit einer ersten Zuführungsleitung 72 und mit einer zweiten Zuführungsleitung 74 verbunden.

Die Funktionsgruppe 68 kann ein Mediengemisch für die Baugruppe 64 bereitstellen, wobei in der Funktionsgruppe 68 ein mittels der ersten Zuführungsleitung 72 zugeführtes Medium mit mindestens einem weiteren mittels der zweiten Zuführungsleitung 74 zugeführten Medium vermischt wird.

In alternativer Ausgestaltung kann die Funktionsgruppe 68 beispielsweise als Heißwasserreinigungsgerät, insbesondere als Niederdruck-Heißwasserreinigungsgerät, ausgebildet sein und vorzugsweise einen nicht näher dargestellten Sensorblock aufweisen. In dieser Ausgestaltung können die Zuführungsleitungen 72 und 74 zur Zufuhr von Wasser bzw. Strom ausgebildet sein.

Die in Figur 4 gezeigte Medienzuführungseinrichtung 66 weist eine Steuereinrichtung 76 auf, die im gezeigten Beispiel mit der Baugruppe 64 gekoppelt ist und zur Steuerung der Medienzufuhr zu den Sprühvorrichtungen ausgebildet ist.

Mittels der Steuereinrichtung 76 kann die Medienzufuhr zu einzelnen Sprühvorrichtungen und/oder die Medienzufuhr zu Blöcken von Sprühvorrichtungen gesteuert werden. Ein Block von Sprühvorrichtungen wird vorzugsweise von mehreren Sprühvorrichtungen gebildet, die über eine gemeinsame Hauptleitung mit der Baugruppe 64 verbunden sind.

Die Sprühvorrichtungen der Reinigungsvorrichtung 38 können beispielsweise mittels der in Figur 4 gezeigten Steuereinrichtung 76 in definierten Sequenzen angesteuert werden. Dabei wird insbesondere die Medienzufuhr zu den Sprühvorrichtungen entsprechend der definierten Sequenzen gesteuert.

Die definierten Sequenzen, welche zur Steuerung verwendet werden, sind in mehrere zeitlich aufeinanderfolgende Phasen untergliedert.

Eine Sequenz kann beispielsweise dadurch definiert werden, dass in einer ersten Phase ein anderes Medium über ein oder mehrere Hauptleitungen 62 zugeführt wird als in einer zweiten Phase.

Alternativ oder zusätzlich kann eine Sequenz dadurch definiert werden, dass der mindestens eine auf ein Medium bezogene Volumenstrom zu einer oder mehreren Sprühvorrichtungen in einer ersten Phase anders eingestellt ist als in einer zweiten Phase. Dabei kann sowohl der Volumenstrom selbst als auch die Zuordnung einer oder mehrerer Sprühvorrichtungen zu einem Volumenstrom variiert werden.

Alternativ oder zusätzlich kann eine Sequenz dadurch definiert werden, dass die Anzahl der Sprühvorrichtungen, denen in einer ersten Phase ein Medium zugeführt wird, sich von der Anzahl der Sprühvorrichtungen unterscheidet, denen in einer zweiten Phase ein Medium zugeführt wird.

So kann beispielsweise den Sprühvorrichtungen 58a und 58b in einer ersten Phase ein Medium zugeführt werden, während in einer zweiten Phase den Sprühvorrichtungen 58c und 58d ein Medium zugeführt wird. Weiterhin kann beispielsweise in einer ersten Phase den Sprühvorrichtungen 58a und 58c ein Medium zugeführt werden und in einer zweiten Phase den Sprühvorrichtungen 58b und 58d. Durch diese oder weitere Kombinationen kann beispielsweise auch eine Sequenz von vier oder einer beliebig anderen Vielzahl von Phasen gebildet werden.

Eine Sequenz kann auch derart definiert werden, dass die Sprühvorrichtungen in einer geometrischen Abfolge angesteuert werden. So können beispielsweise gegenüberliegende Sprühvorrichtungen nacheinander bzw. in unterschiedlichen Phasen angesteuert werden. In einem weiteren Beispiel können die Sprühvorrichtung nacheinander um eine Achse herum angesteuert werden, so kann z.B. zunächst die Düse 58a, in einer späteren Phase die Düse 58b, wiederum später die Düse 58c und wiederum später die Düse 58d angesteuert werden. Oder es können z.B. zunächst die Düsen 58b und 58c, in einer späteren Phase die Düsen 58c und 58d und wiederum später die Düsen 58d und 58a angesteuert werden. Oder es kann z.B. zunächst die in Figur 5 gezeigte Düse 58e und ggf. weitere im selben Winkel ausgerichtete Düsen bzw. weitere auf selber Höhe angeordnete Düsen, in einer späteren Phase die Düse 58f und ggf. weitere im selben Winkel ausgerichtete Düsen bzw. weitere auf selber Höhe angeordnete Düsen, und wiederum später die Düse 58g und ggf. weitere im selben Winkel ausgerichtete Düsen bzw. weitere auf selber Höhe angeordnete Düsen angesteuert werden.

Eine Sequenz kann beispielsweise auch derart definiert werden, dass in einer ersten Phase einer ersten Gruppe von Sprühvorrichtungen ein Medium zugeführt wird während einer zweiten Gruppe von Sprühvorrichtungen kein Medium zugeführt wird, wobei in einer zweiten Phase der ersten Gruppe von Sprühvorrichtungen kein Medium zugeführt wird während der zweiten Gruppe von Sprühvorrichtungen ein Medium zugeführt wird.

Eine Sequenz kann auch dadurch definiert werden, dass über alle Hauptleitungen 62 der Reinigungsvorrichtung 38 in einer ersten Phase ein anderes Medium zugeführt wird als in einer zweiten Phase.

Figur 5 zeigt in hoch schematischer Darstellung einen Teil einer Reinigungsvorrichtung 38 sowie einen Teil einer Applikationseinheit 34, welche im Beispiel als Rotationszerstäuber 48 mit einem Glockenteller 42 und mit mehreren Außenelektroden 52 ausgebildet ist. Die Reinigungsvorrichtung 38 weist mehrere als Düsen 58e, 58f, 58g ausgebildete Sprühvorrichtungen auf, die an Hauptleitungen 62 angeschlossen sind. Die Düsen 58e, 58f, 58g sind jeweils in unterschiedlichen Winkeln relativ zur Achse 78 der Applikationseinheit ausgerichtet. Es können weitere in Figur 5 nicht gezeigte Düsen vorgesehen sein, welche um die Achse 78 angeordnet sind, wobei die Ausrichtung dieser in Figur 5 nicht gezeigten Düsen zur Achse 78 der Ausrichtung der in Figur 5 gezeigten Düsen 58e, 58f, 58g zur Achse 78 entsprechen kann.

Die Düsen 58, 58a, 58b, 58c, 58d, 58e, 58f, 58g können beispielsweise als Vollstrahldüse, Flachstrahldüse und/oder Rotationsdüse ausgebildet sein, wobei es möglich ist, dass in einer Reinigungsvorrichtung 38 Düsen unterschiedlicher Bauart vorgesehen sind. Alternativ oder zusätzlich können weitere Spülvorrichtungen in der Reinigungsvorrichtung 38 vorgesehen sein.

Die Erfindung ermöglicht eine hocheffiziente Mediennutzung. Weiterhin können durch die Erfindung sowohl die Lösewirkung als auch der Abtransport gelöster Verschmutzungen verbessert werden.

## Patentansprüche

1. Reinigungsverfahren für ein oder mehrere Teile eines Applikationssystems (24) mit zumindest folgenden Verfahrensschritten:
a) Positionieren der ein oder mehreren Teile des Applikationssystems (24) in einer Reinigungskammer (40);
b) Bestrahlen der ein oder mehreren Teile des Applikationssystems (24) mit einem Medium, wobei das Bestrahlen mittels mehrerer innerhalb der Reinigungskammer (40) angeordneten Sprühvorrichtungen (58) erfolgt, wobei das Medium den Sprühvorrichtungen (58) von einer Baugruppe (64) zugeführt wird; wobei
c) einer ersten Gruppe von den innerhalb der Reinigungskammer (40) angeordneten Sprühvorrichtungen ein erster Volumenstrom zugeführt wird und einer zweiten Gruppe von den innerhalb der Reinigungskammer (40) angeordneten Sprühvorrichtungen (58) ein zweiter Volumenstrom zugeführt wird, wobei sich der erste und der zweite Volumenstrom voneinander unterscheiden;
d) Entfernen der in oder mehreren Teile des Applikationssystems (24) aus der Reinigungskammer (40),
**dadurch gekennzeichnet, dass**
e) die Medienzufuhr zu den innerhalb der Reinigungskammer (40) angeordneten Sprühvorrichtungen (58) in einer Sequenz mit mehreren aufeinanderfolgenden Phasen erfolgt, wobei zumindest zwei Phasen der Sequenz sich hinsichtlich der Zufuhr des mindestens einen Mediums zu den Sprühvorrichtungen (58) unterscheiden;
f) in einer ersten Phase der Sequenz die Zuordnung der innerhalb der Reinigungskammer (40) angeordneten Sprühvorrichtungen (58) zur ersten Gruppe und zur zweiten Gruppe anders erfolgt als in einer zweiten Phase der Sequenz.

2. Reinigungsverfahren nach Anspruch 1, **dadurch gekennzeichnet, dass** sich zumindest zwei der Phasen durch das den Sprühvorrichtungen (58) zugeführte Medium unterscheiden.

3. Reinigungsverfahren nach Anspruch 2, **dadurch gekennzeichnet, dass** als Medien zumindest zwei der folgenden verwendet werden: Lösemittel, Wasser, Druckluft, Wasserdampf, Kohlendioxid.

4. Reinigungsverfahren nach einem der Ansprüche 1 bis 3, **dadurch gekennzeichnet, dass** die Anzahl der Sprühvorrichtungen (58), denen in einer ersten Phase der Sequenz ein Medium zugeführt wird, sich von der Anzahl der Sprühvorrichtungen (58) unterscheidet, denen in einer zweiten Phase der Sequenz ein Medium zugeführt wird.

5. Reinigungsverfahren nach einem der Ansprüche 1 bis 4, **dadurch gekennzeichnet, dass** der erste Volumenstrom ungleich null ist, und dass der zweite Volumenstrom zumindest nahezu gleich null ist.

6. Reinigungsverfahren nach einem der Ansprüche 1 bis 5, **dadurch gekennzeichnet, dass** zumindest zwischen zwei Phasen, in denen jeweils mindestens einer der Sprühvorrichtungen (58) ein Volumenstrom zugeführt wird, der ungleich null ist, eine Phase vorgesehen ist, in welcher allen Sprühvorrichtungen (58) ein Volumenstrom zugeführt wird, der zumindest nahezu gleich null ist.

7. Reinigungsverfahren nach einem der Ansprüche 1 bis 6, **dadurch gekennzeichnet, dass** die Phasen der Sequenz derart vorgegeben sind, dass die Volumenströme, welche einzelnen Sprühvorrichtungen (58) oder Gruppen von Sprühvorrichtungen (58) zugeführt werden, derart gesteuert werden, dass die Sequenz einer geometrischen Anordnung der Sprühvorrichtungen (58) folgt.

8. Reinigungsverfahren nach einem der Ansprüche 1 bis 7, **dadurch gekennzeichnet, dass** zum Bestrahlen der ein oder mehreren Teile des Applikationssystems (24) Sprühvorrichtungen (58) unterschiedlicher Bauart verwendet werden.

9. Reinigungsverfahren nach Anspruch 8, **dadurch gekennzeichnet, dass** Sprühvorrichtungen (58) gemäß mindestens zwei der folgenden Bauarten verwendet werden: Vollstrahldüse, Flachstrahldüse, Rotationsdüse.

10. Reinigungsverfahren nach einem der Ansprüche 1 bis 9, **dadurch gekennzeichnet, dass** die ein oder mehreren Teile des Applikationssystems (24) in der Reinigungskammer (40) mittels einer Handhabungseinheit (26, 28) gedreht werden, wobei die Drehung um eine Achse (78) erfolgt, zu welcher Achse (78) ein oder mehrere der Sprühvorrichtungen (58) zumindest nahezu senkrecht angeordnet sind.

11. Reinigungsvorrichtung (38) für ein oder mehrere Teile eines Applikationssystems (24), mit
a) einer Reinigungskammer (40);
b) mehreren innerhalb der Reinigungskammer (40) angeordneten Sprühvorrichtungen (58) zum Einbringen eines Mediums in die Reinigungskammer (40);
c) einer Baugruppe (64) zum Bereitstellen des Mediums für die Sprühvorrichtungen (58);
d) mindestens einer Hauptleitung (62) zum Zuführen des Mediums von der Baugruppe (64) zu den Sprühvorrichtungen (58),
**dadurch gekennzeichnet, dass**
e) die Reinigungsvorrichtung (38) zur Durchführung des Reinigungsverfahrens nach einem der Ansprüche 1 bis 10 ausgebildet ist, wobei zur Steuerung der Zufuhr des mindestens einen Mediums zu den Sprühvorrichtungen (58) eine Steuereinrichtung (76) vorgesehen ist.

12. Reinigungsvorrichtung (38) nach Anspruch 11, **dadurch gekennzeichnet, dass** die Baugruppe (64) eingangsseitig mit mehreren Medien führenden Versorgungsleitungen (70) verbunden ist.

13. Reinigungsvorrichtung (38) nach Anspruch 11 oder 12, **dadurch gekennzeichnet, dass** die Sprühvorrichtungen (58) zumindest teilweise als Flachstrahldüsen ausgebildet sind, welche um eine Achse (78) angeordnet sind, wobei zumindest ein Teil der um die Achse (78) angeordneten Flachstrahldüsen zumindest nahezu senkrecht zu der Achse (78) ausgerichtet sind.

14. Anlage zum Beschichten von Gegenständen mit mindestens einer Reinigungsvorrichtung (38) nach einem der Ansprüche 11 bis 13.

## Claims

1. Cleaning process for one or more parts of an application system (24), comprising at least the following process steps:
a) positioning the one or more parts of the application system (24) in a cleaning chamber (40);
b) spraying the one or more parts of the application system (24) with a medium, wherein the spraying is carried out by means of a plurality of spray devices (58) arranged inside the cleaning chamber (40), wherein the medium is supplied to the spray devices (58) from an assembly group (64); wherein
c) a first volume stream is supplied to a first group of spray devices (58) arranged inside the cleaning chamber (40) and a second volume stream is supplied to a second group of spray devices (58) arranged inside the cleaning chamber (40), wherein the first and the second volume streams differ from one another;
d) removing the one or more parts of the application system (24) from the cleaning chamber (40);
**characterized in that**
e) the supply of media to the spray devices (58) arranged inside the cleaning chamber (40) takes place in a sequence having a plurality of successive phases, wherein at least two phases of the sequence differ in terms of the supply of the at least one medium to the spray devices (58);
f) in a first phase of the sequence, the allocation of the spray devices (58) arranged inside the cleaning chamber (40) to the first group and to the second group is carried-out differently as in a second phase of the sequence.

2. Cleaning process according to Claim 1, **characterized in that** at least two of the phases differ in terms of the medium supplied to the spray devices (58).

3. Cleaning process according to Claim 2, **characterized in that** there are used as media at least two if the following: solvents, water, compressed air, steam, carbon dioxide.

4. Cleaning process according to any one of Claims 1 to 3, **characterized in that** the number of spray devices (58) to which a medium is supplied in a first phase of the sequence is different from the number of spray devices (58) to which a medium is supplied in a second phase of the sequence.

5. Cleaning process according to any one of Claims 1 to 4, **characterized in that** the first volume stream is not equal to zero, and **in that** the second volume stream is at least approximately equal to zero

6. Cleaning process according to any one of Claims 1 to 5, **characterized in that** there is provided, at least between two phases in which a volume stream that is not equal to zero is supplied to at least one of the spray devices (58), a phase in which a volume stream that is at least approximately equal to zero is supplied to all the spray devices (58).

7. Cleaning process according to any one of Claims 1 to 6, **characterized in that** the phases of the sequence are specified in such a way that the volume streams which are supplied to individual spray devices (58) or groups of spray devices (58) are controlled in such a way that the sequence follows a geometric arrangement of the spray devices (58).

8. Cleaning process according to any one of Claim 1 to 7, **characterized in that** spray devices (58) of different types are used for spraying the one or more parts of the application system (24).

9. Cleaning process according to Claim 8, **characterized in that** spray devices (58) according to at least two of the following types are used: full jet nozzles, fan nozzles, rotary nozzles.

10. Cleaning process according to any one of Claims 1 to 9, **characterized in that** the one or more parts of the application system (24) are rotated in the cleaning chamber (40) by means of a handling unit (26, 28), wherein the rotation takes place around an axis (78), to which axis (78) one or more of the spray devices (58) are arranged at least approximately perpendicularly.

11. Cleaning device (38) for one or more parts of an application system (24), having
a) a cleaning chamber (40);
b) a plurality of spray devices (58) arranged inside the cleaning chamber (40) for introducing a medium into the cleaning chamber (40);
c) an assembly group (64) for providing the medium for the spray devices (58);
d) at least one main line (62) for supplying the medium from the assembly group (64) to the spray devices (58),
**characterized in that**
e) the cleaning device (38) is designed to carry out the cleaning process according to any one of Claims 1 to 10, wherein a control device (76) is provided for controlling the supply of the at least one medium to the spray devices (58).

12. Cleaning device (38) according to Claim 11, **characterized in that** the assembly group (64) is connected on inlet side to a plurality of supply lines (70) carrying media.

13. Cleaning device (38) according to Claim 11 or 12, **characterized in that** at least some of the spray devices (58) are in the form of fan nozzles which are arranged around an axis (78), wherein at least some of the fan nozzles arranged around the axis (78) are oriented at least approximately perpendicularly to the shaft (78).

14. System for coating objects, having at least one cleaning device (38) according to any one of Claims 11 to 13.

## Revendications

1. Procédé de nettoyage pour un ou plusieurs élément(s) d'un système d'application (24), présentant au moins les étapes de procédé suivantes:
a) positionnement dudit un ou desdits plusieurs élément(s) du système d'application (24) dans une chambre de nettoyage (40);
b) arrosage dudit un ou desdits plusieurs élément(s) du système d'application (24) avec un fluide, dans lequel l'arrosage est effectué au moyen de plusieurs dispositifs de pulvérisation (58) disposés à l'intérieur de la chambre de nettoyage (40), dans lequel le fluide est fourni aux dispositifs de pulvérisation (58) par un module (64), dans lequel
c) un premier débit volumique est envoyé à un premier groupe des dispositifs de pulvérisation disposés à l'intérieur de la chambre de nettoyage (40) et un deuxième débit volumique est envoyé à un deuxième groupe des dispositifs de pulvérisation (58) disposés à l'intérieur de la chambre de nettoyage (40), dans lequel le premier et le deuxième débits volumiques sont différents l'un de l'autre;
d) enlèvement dudit un ou desdits plusieurs élément(s) du système d'application (24) hors de la chambre de nettoyage (40),
**caractérisé en ce que**
e) on effectue l'envoi de fluide aux dispositifs de pulvérisation (58) disposés à l'intérieur de la chambre de nettoyage (40) en une séquence comportant plusieurs phases successives, dans lequel au moins deux phases de la séquence diffèrent au niveau de l'envoi dudit au moins un fluide aux dispositifs de pulvérisation (58);
f) dans une première phase de la séquence on opère l'association des dispositifs de pulvérisation (58) disposés à l'intérieur de la chambre de nettoyage (40) en un premier groupe et un deuxième groupe d'une autre manière que dans une deuxième phase de la séquence.

2. Procédé de nettoyage selon la revendication 1, **caractérisé en ce qu'**au moins deux des phases diffèrent par le fluide envoyé aux dispositifs de pulvérisation (58) .

3. Procédé de nettoyage selon la revendication 2, **caractérisé en ce que** l'on utilise comme fluide au moins deux des fluides suivants: solvant, eau, air comprimé, vapeur d'eau, dioxyde de carbone.

4. Procédé de nettoyage selon l'une quelconque des revendications 1 à 3, **caractérisé en ce que** le nombre des dispositifs de pulvérisation (58), auxquels on envoie un fluide dans une première phase de la séquence, diffère du nombre de dispositifs de pulvérisation (58), auxquels on envoie un fluide dans une deuxième phase de la séquence.

5. Procédé de nettoyage selon l'une quelconque des revendications 1 à 4, **caractérisé en ce que** le premier débit volumique est différent de zéro et **en ce que** le deuxième débit volumique est au moins presqu'égal à zéro.

6. Procédé de nettoyage selon l'une quelconque des revendications 1 à 5, **caractérisé en ce qu'**entre au moins deux phases, dans lesquelles on envoie respectivement à au moins un des dispositifs de pulvérisation (58) un débit volumique, qui est différent de zéro, il est prévu une phase, dans laquelle on envoie à tous les dispositifs de pulvérisation (58) un débit volumique, qui est au moins presqu'égal à zéro.

7. Procédé de nettoyage selon l'une quelconque des revendications 1 à 6, **caractérisé en ce que** les phases de la séquence sont prédéterminées de telle manière que l'on commande les débits volumiques, que l'on envoie à des dispositifs de pulvérisation (58) ou groupes de dispositifs de pulvérisation (58) individuels, de telle manière que la séquence suive un agencement géométrique des dispositifs de pulvérisation (58).

8. Procédé de nettoyage selon l'une quelconque des revendications 1 à 7, **caractérisé en ce que** l'on utilise pour l'arrosage dudit un ou desdits plusieurs élément(s) du système d'application (24) des dispositifs de pulvérisation (58) de type différent.

9. Procédé de nettoyage selon la revendication 8, **caractérisé en ce que** l'on utilise des dispositifs de pulvérisation (58) selon au moins deux des types suivants: buse à jet plein, buse à jet plat, buse à jet rotatif.

10. Procédé de nettoyage selon l'une quelconque des revendications 1 à 9, **caractérisé en ce que** l'on fait tourner ledit un ou lesdits plusieurs élément(s) du système d'application (24) dans la chambre de nettoyage (40) au moyen d'une unité de manipulation (26, 28), dans lequel la rotation est effectuée autour d'un axe (78), axe (78) par rapport auquel un ou plusieurs des dispositifs de pulvérisation (58) est/sont disposé(s) au moins presque perpendiculairement.

11. Dispositif de nettoyage (38) pour un ou plusieurs élément(s) d'un système d'application (24), avec
a) une chambre de nettoyage (40);
b) plusieurs dispositifs de pulvérisation (58) disposés à l'intérieur de la chambre de nettoyage (40) pour introduire un fluide dans la chambre de nettoyage (40) ;
c) un module (64) pour fournir le fluide pour les dispositifs de pulvérisation (58);
d) au moins une conduite principale (62) pour envoyer le fluide du module (64) aux dispositifs de pulvérisation (58),
**caractérisé en ce que**
e) le dispositif de nettoyage (38) est configuré pour la mise en oeuvre du procédé de nettoyage selon l'une quelconque des revendications 1 à 10, dans lequel il est prévu un dispositif de commande (76) pour la commande de l'envoi dudit au moins un fluide aux dispositifs de pulvérisation (58).

12. Dispositif de nettoyage (38) selon la revendication 11, **caractérisé en ce que** le module (64) est raccordé côté entrée à plusieurs conduites d'alimentation (70) transportant des fluides.

13. Dispositif de nettoyage (38) selon la revendication 11 ou 12, **caractérisé en ce que** les dispositifs de pulvérisation (58) sont réalisés au moins en partie sous la forme de buses à jet plat, qui sont disposées autour d'un axe (78), dans lequel au moins une partie des buses à jet plat disposées autour de l'axe (78) sont orientées au moins presque perpendiculairement à l'axe (78).

14. Installation pour le revêtement d'objets avec au moins un dispositif de nettoyage (38) selon une des revendications 11 à 13.
